# EUROPÄISCHE PATENTSCHRIFT

(11) **EP 3 888 813 B1**
(45) Veröffentlichungstag und Bekanntmachung des Hinweises auf die Patenterteilung: **07.09.2022**
(21) Anmeldenummer: 21168732.2
(22) Anmeldetag: 09.09.2015
(51) Int. Cl.: B21F 27/20

(54) **BIEGEEINRICHTUNG ZUM HERSTELLEN EINES KONTINUIERLICHEN GITTERTRÄGERS**
BENDING DEVICE FOR PRODUCING A CONTINOUS LATTICE
DISPOSITIF DE CINTRAGE POUR LA FABRICATION D'UNE POUTRE A TREILLIS CONTINUE

(43) Veröffentlichungstag der Anmeldung: 06.10.2021
(62) Teilanmeldung aus: 15002639.1
(73) Patentinhaber: EVG Entwicklungs- u. Verwertungs- Gesellschaft m.b.H., 8074 Raaba (AT)
(72) Erfinder: Tremmel, Robert, 8042 Graz (AT); Springer, Martin, 8502 Lannach (AT)
(74) Vertreter: Schober, Elisabeth

(56) Entgegenhaltungen:
- EP-A1- 2 789 406
- EP-A2- 0 355 776
- WO-A1-2013/000551
- AT-B- 283 868
- DE-A1- 2 063 041
- FR-A1- 2 118 039
- GB-A- 2 346 575
- US-A- 3 487 861

## Beschreibung

Die Erfindung betrifft eine Biegeeinrichtung für eine Anlage zum kontinuierlichen Herstellen eines Gitterträgers, in welcher ein zickzackförmig im Gitterträger hin- und herverlaufender Diagonalgurtdraht in einer Produktionsrichtung herstellbar ist, mit drei quer zur Produktionsrichtung angeordneten Biegedornen, wovon sich zwei Biegedorne in variablem Abstand voneinander und ständig auf dem Höhenniveau des zugeführten Diagonalgurtdrahtes befinden und sich der dritte Biegedorn zwischen den beiden anderen Biegedornen befindet und aus einer Ausgangslage entlang des Diagonaldrahtes auf- und abbewegbar ist und aktiv das Biegen mit einer einstellbaren oberen Umkehrhöhe bewirkt.

Bei bekannten Biegeeinrichtungen, wie etwa aus der AT 283868, GB 2 346 575 A, DE 2063041, US 3,487,861 und FR 71.44549, sind Diagonaldrähte mit nur gleichschenkligen Dreiecken erzeugbar. Andere Lehren, wie beispielsweise die EP 2 789 406 A1 und WO-A-2013 000551, welche die Basis für den Oberbegriff des Anspruchs 1 bildet, sind apparativ sehr aufwendig.

Die Nachteile sind schwerwiegend, da der Kunde häufig nur eine begrenzte Anzahl von jeder Trägertype, sei es von verschieden hohen oder breiten Gitterträgern oder solchen mit verschieden dicken Gurten oder mit verschiedenen Zickzackformen der Diagonalgurte bestellt. Der zeitraubende Umbau der Schweiß- und Biegemaschine verteuert die Bestellungen erheblich.

Der Erfindung liegt die Aufgabe zugrunde, eine Biegeeinrichtung für Gitterträger aller Art ohne zeitraubenden Umbau der Schweiß- und Biegemaschine bereitzustellen. Ebenso soll auch eine dies ermöglichende Anlage bereitgestellt werden.

Die Erfindung besteht bei einer Biegeeinrichtung der eingangs genannten Art darin, dass zwecks Biegens der einzelnen Zacken des Diagonalgurtdrahtes der auf- und abbewegbare Biegedorn entlang einer etwa kreisförmigen Bahn, die in einer durch den jeweiligen Diagonaldraht verlaufenden vertikalen Ebene liegt, und zusätzlich entlang des Radius der Kreisbahn bewegbar ist, so dass die Zacken der Diagonalgurte wahlweise gleichschenkelig oder mit verschieden langen und verschieden geneigten Schenkeln ausgebildet werden können, was dadurch bewirkt wird, dass der auf- und abbewegbare Biegedorn an einem Ende eines Schwenkarmes befestigt ist, an dessen anderem Ende eine Rolle angreift, deren Welle an ihren beiden Enden je am Ende eines ersten von zwei parallelen Lenkern gelagert ist, wobei das andere Ende des einen Lenkers seitlich an einem drehantreibbaren ersten Zahnrad fest ist, deren drehantreibbare Welle achsgleich mit dem zweiten am Höhenniveau des zugeführten Diagonaldrahtes ständig verbleibenden, feststehenden Biegedorn ist, wobei die beiden Lenker mitsamt der Rolle und dem an dieser anliegenden, den auf- und abbewegbaren Biegedorn tragenden Schwenkarm durch das Drehen des Zahnrades schwenkbar sind, und wobei durch Drehen einer weiteren drehantreibbaren Welle, die ebenso achsgleich ist mit dem zweiten am Höhenniveau des zugeführten Diagonaldrahtes ständig verbleibenden, feststehenden Biegedorn, die beiden Lenker mitsamt der Welle und einem zweiten Zahnrad, das mit dem ersten, angetriebenen Zahnrad kämmt und am Ende der Welle gelagert ist, welches auch das hintere Ende des ersten der beiden parallelen Lenker trägt, schwenkbar sind, wodurch die am auf- und abbewegbaren Biegedorn angreifende wirksame Länge des Schwenkarmes verstellbar ist, so dass der bewegbare Biegedorn entlang einer etwa kreisförmigen Bahn, die in einer durch den jeweiligen Diagonaldraht verlaufenden vertikalen Ebene liegt, und zusätzlich entlang des Radius der kreisförmigen Bahn bewegbar ist.

Eine Ausführungsform der Biegeeinrichtung ist dadurch gekennzeichnet, dass der am Höhenniveau des zugeführten Diagonaldrahtes verbleibende zweite Biegedorn feststeht und der erste Biegedorn am bewegten Diagonaldraht festklemmbar und mit diesem bis zur gewünschten Biegestelle mitlaufbar ausgeführt ist.

Die Biegeeinrichtung kann ferner Bestandteil einer Anlage zum kontinuierlichen Herstellen eines Gitterträgers sein, wobei der Gitterträger aus zwei Untergurtdrähten und einem Obergurtdraht, sowie aus je einem zwischen dem Obergurt und jedem der beiden Untergurte zickzackförmig hin- und herverlaufenden Diagonalgurtdraht zusammengeschweißt ist und die Untergurte und der Obergurt im Querschnitt des Gitterträgers an den Ecken eines Dreiecks liegen, an dessen Spitze sich der Obergurt befindet, bei welcher Anlage alle fünf Gurtdrähte ausgehend von einer Mehrzahl von Drahteinfädel- und Drahtwechseleinrichtungen einer Vorschubeinrichtung und von dort parallel in der Produktionsrichtung einer Schweiß- und Biegemaschine zuführbar sind, in welcher zuerst für das Biegen der beiden Diagonalgurtdrähte eine Biegeeinrichtung vorgesehen ist, und wobei die Vorschubeinrichtung für den Obergurtdraht höhenverstellbar ist, so dass die Diagonalgurte wahlweise mit verschieden hohen Zacken zum Herstellen eines Gitterträgers mit verschiedenen Höhen formbar sind, und wobei die Schweiß- und Biegemaschine Schweißeinrichtungen zum Verschweißen des Obergurtdrahtes mit den oberen Abwinkelungen der Zacken der Diagonalgurtdrähte sowie zum Verschweißen der Untergurtdrähte mit den unteren Abwinkelungen der Zacken der Diagonalgurtdrähte und eine am Obergurt angreifende Greif- und Transporteinrichtung aufweist, gekennzeichnet durch eine für jeden der Gurtdrähte vorhandene, bereitstehende Mehrzahl von Drahteinfädel- und Drahtwechseleinrichtungen für Drähte gleicher oder verschiedener Dicke, Qualität und/oder Oberfläche, welche Drahteinfädel- und Drahtwechseleinrichtungen jeweils in die Richtung des in der Vorschubeinrichtung befindlichen Drahtes bringbar und in ihrer Laufrichtung umkehrbar sind, sowie eine für jeden der Gurtdrähte eingangsseitig vorhandene Schere, die unabhängig oder gemeinsam mit den anderen Scheren betätigbar ist, wobei die Schere für den Obergurtdraht gemeinsam mit dessen Vorschubeinrichtung höhenverstellbar ist.

Die Erfindung wird anhand eines in der Zeichnung dargestellten Ausführungsbeispiels einer Anlage zum kontinuierlichen Herstellen eines Gitterträgers näher erläutert. In der Zeichnung zeigt Fig. 1 die Anlage insgesamt schematisch in einer Seitenansicht, Fig. 2 dieselbe Anlage in Draufsicht bzw. zeigen die Fig. 3-5 das Prinzip des Biegemechanismus der Anlage für die Diagonalgurtdrähte des Gitterträgers jeweils perspektivisch bzw. in Draufsicht bzw. Seitenansicht, Fig. 6 eine perspektivische Ansicht des Biegemechanismus, jedoch von der in Fig. 3 gegenüberliegenden Seite her gesehen und die Fig. 7, 7A eine Ausgangs- (Fig. 7) bzw. Endstellung (Fig. 7A) des Biegemechanismus beim Biegen eines ungleichschenkeligen Zackens des Diagonalgurtdrahtes, die Fig. 8, 8A eine Ausgangs- (Fig. 8) bzw. Endstellung (Fig. 8A) des Biegemechanismus beim Biegen eines gleichschenkeligen Zackens des Diagonalgurtdrahtes.

In den Fig. 1 und 2 sind Drahteinfädel- und -wechseleinrichtungen für jeden der fünf Gurtdrähte des Gitterträgers mit 4 bezeichnet, nämlich für zwei Untergurtdrähte 1, 1', einen Obergurtdraht 2 und zwei Diagonalgurtdrähte 3, 3', von denen jeder am fertigen Träger zwischen dem Obergurt 2 und einem der beiden Untergurte 1, 1' zickzackförmig hin- und herverläuft. Die Gurtdrähte 1, 1', 2, 3, 3' und die daraus gefertigten Gurte des Gitterträgers sind gleich bezeichnet. Wie in der Zeichnung angedeutet ist, steht für jeden der Gurtdrähte 1, 1', 2, 3, 3' eine Mehrzahl von Drahteinfädel- und -wechseleinrichtungen 4 bereit mit Drähten, die jeweils gleiche oder verschiedene Dicken, Qualitäten und/oder Oberflächen haben können. Die Drahteinfädel- und -wechseleinrichtungen 4 sind jeweils in Richtung der Linie des in nachfolgenden Vorschubeinrichtungen 6 befindlichen Drahtes bringbar und in ihrer Laufrichtung umkehrbar. Eine jeweils eingangsseitig vor bzw. an der jeweiligen Vorschubeinrichtung 6 angeordnete Schere ist mit 5 bezeichnet, die unabhängig oder gemeinsam mit den anderen Scheren 5 betätigbar ist. Die Gurtdrähte 1, 1', 2, 3, 3' können jeweils gemeinsam oder einzeln für sich eingefädelt und geschnitten werden. Die Schere 5 für den Obergurtdraht 2 befindet sich inmitten einer für diesen bestimmten Vorschubeinrichtung 6, welche gemeinsam mit der Schere 5 im Fall zu ändernder Höhe des Gitterträgers höhenverstellt wird. Die Scheren 5 für die Diagonalgurtdrähte 3, 3' und für die Untergurtdrähte 1, 1' sind vor den jeweiligen Vorschubeinrichtungen 6' angeordnet. In der durch einen Pfeil 7 angedeuteten Produktionsrichtung folgt eine Biegeeinrichtung 8 zum Biegen der Diagonalgurtdrähte 3, 3' in eine Zickzackform. Die Biegeeinrichtung 8 weist drei Biegedorne 9-11 auf, wovon sich zwei Biegedorne 9, 10 ständig auf dem Höhenniveau des zugeführten Diagonalgurtdrahtes 3 bzw. 3' in Abstand voneinander befinden und der dritte Biegedorn 11 aus einer Ausgangslage zwischen den beiden anderen Biegedornen 9, 10 und entlang des Diagonaldrahtes 3 bzw. 3' auf- und abbewegbar ist Der obere Umkehrpunkt des auf- und abbewegbaren Biegedorns 11 ist für den Fall höhenverstellbar, dass die Höhe des Gitterträgers verstellt werden muss. Die Zickzackform der Diagonalgurtdrähte 3, 3' weist obere 12 und untere Abwinkelungen 13 auf. Die Biegeeinrichtung 8 ist weiter unten anhand der Fig. 3-6 näher beschrieben.

Auf die Biegeeinrichtung 8 folgt eine Schweißeinrichtung 14 zum Verschweißen des Obergurtdrahtes 2 mit den oberen Abwinkelungen 12 der Diagonalgurtdrähte 3, 3', sowie eine am Obergurt 2 angreifende Greif- und Transporteinrichtung 15. Danach folgt eine Schweißeinrichtung 16 zum Verschweißen der unteren Abwinkelungen 13 der Diagonalgurtdrähte 3, 3' mit den Untergurtdrähten 1, 1'. Damit ist der Gitterträger fertiggestellt.

Zusätzlich können noch auslaufseitige Scheren 17 zum Ablängen der Gitterträger für den Fall von Großserienproduktionen vorhanden sein.

Damit auch die Produktion verschieden breiter Gitterträger ohne langwierige Umstellarbeiten möglich ist, befindet sich am Ende der Vorrichtung noch eine Aufspreiz- bzw. Verengeinrichtung 18, die auf die Untergurte 1, 1' einwirkt.

Mittels der beschriebenen Vorrichtung können Gitterträger aller Art ohne zeitraubenden Umbau der Schweiß- und Biegemaschine hergestellt werden. Die auszutauschenden Drähte werden mittels der eingangsseitigen Schere 5 abgeschnitten, in ihre jeweilige Drahteinfädel- und -wechseleinrichtung 4 auf kürzestem Weg zurückgefahren und dann durch die schon mit dem passenden Draht bereitstehende neue Drahteinfädel- und -wechseleinrichtung 4 ersetzt, in der der Draht dann nur noch bis zur jeweiligen Vorschubeinrichtung 6 vorgefahren werden muss.

Die Fig. 3-6 zeigen das Prinzip der Biegeeinrichtung 8, welche unabhängig vom beschriebenen Einlaufabschnitt der Anlage, aber vorzugsweise anschließend an diesen einsetzbar ist.

Der das Biegen aktiv durch seine Aufwärtsbewegung aus der Zuführrichtung des Diagonaldrahtes 3 bzw. 3' heraus bewirkende Biegedorn 11 ist zwischen den zwei ständig entlang der Zuführrichtung des Diagonaldrahtes angeordneten Biegedornen 9, 10 an einem Ende eines Schwenkarmes 20 angeordnet. Von den anderen beiden Biegedornen 9, 10, die sich ständig in der Zuführrichtung des Diagonalgurtdrahtes 3 bzw. 3' befinden, steht der in der Produktionsrichtung 7 zweite 10 fest und klemmt der erste Biegedorn 9 am bewegten Diagonaldraht 3 bzw. 3' fest und läuft mit diesem bis zur gewünschten Biegestelle mit, wie insbesondere die Fig. 7, 7A, 8 und 8A zeigen. Die Umkehrhöhe des auf- und abbewegbaren, dritten Biegedorns 11 ist einstellbar, wie dies weiter oben schon erwähnt wurde. An dem bewegbaren Biegedorn 11 gegenüberliegenden Ende des Schwenkarmes 20 greift eine Rolle 23 an, deren Welle 24 an beiden Enden je an einem Ende eines von zwei parallelen Lenkern 25 bzw. 25' fest ist. Das andere Ende eines ersten 25 der beiden Lenker 25, 25' ist mit einer drehantreibbaren Welle 27 und mit der Seite eines durch die Welle 27 angetriebenen ersten Zahnrades 26 fest. Die Welle 27 ist achsgleich mit der Achse des zweiten, feststehenden Biegedorns 10. Durch das Drehen des Zahnrades 26 sind somit die Lenker 25, 25' mitsamt der Rolle 23 und dem an dieser anliegenden, den bewegbaren Biegedorn 11 tragenden Schwenkarm 20 schwenkbar. Durch Drehen einer weiteren drehantreibbaren Welle 27', die ebenso achsgleich ist mit dem zweiten, am Höhenniveau des zugeführten Diagonaldrahtes 3 bzw. 3' ständig verbleibenden, feststehenden Biegedorn 10, können die beiden Lenker 25, 25' mitsamt der Welle 24 und einem zweiten Zahnrad 28, das mit dem ersten angetriebenen Zahnrad 26 kämmt und am Ende der Welle 24 gelagert ist, welches auch das hintere Ende des ersten 25 der beiden parallelen Lenker 25, 25' trägt, geschwenkt werden. Somit kann die am bewegbaren Biegedorn 11 wirksame Länge des Schwenkarmes 20 verstellt werden, wie dies durch den Pfeil 21 angedeutet ist, und man erhält die erwünschte ellipsenähnliche Bahn des bewegbaren Biegedorns 11. Die mit 7 bezeichnete Produktionsrichtung ist in den Fig. 4, 5 umgekehrt gezeichnet wie in Fig. 3.

Mit einer derartigen Biegeeinrichtung 8 sind wahlweise Biegeträger mit gleichschenkeligen Zacken der Diagonalgurte, wie sie in Fig. 3 links und in Fig. 5 rechts dargestellt sind, oder Biegeträger mit verschieden langen und geneigten Schenkeln 31, 32 der Zacken der Diagonalgurte 3, 3' herstellbar, wie sie in Fig. 3 rechts und in Fig. 5 links dargestellt sind. Dabei sind die verschieden geneigten Schenkel 31, 32 durch in der Trägerrichtung verlaufende Abschnitte 33 zwischen den Zacken der Diagonalgurte 3, 3' verbunden, welche mit den Untergurten 1, 1' verschweißt werden.

Die verschiedenen Phasen des Biegens sind in den Fig. 7, 7A, 8 und 8A veranschaulicht, wo auch die mit dem in der Produktionsrichtung ersten Biegedorn 9 verbundene Klemmeinrichtung schematisch gezeigt ist.

## Patentansprüche

1. Biegeeinrichtung für eine Anlage zum kontinuierlichen Herstellen eines Gitterträgers, in welcher ein zickzackförmig im Gitterträger hin- und herverlaufender Diagonalgurtdraht (3 bzw. 3') in einer Produktionsrichtung herstellbar ist, mit drei quer zur Produktionsrichtung angeordneten Biegedornen (9-11), wovon sich zwei Biegedorne (9, 10) in variablem Abstand voneinander und ständig auf dem Höhenniveau des zugeführten Diagonalgurtdrahtes (3 bzw. 3') befinden und sich der dritte Biegedorn (11) zwischen den beiden anderen Biegedornen (9, 10) befindet und aus einer Ausgangslage entlang des Diagonaldrahtes (3 bzw. 3') auf- und abbewegbar ist und aktiv das Biegen mit einer einstellbaren oberen Umkehrhöhe bewirkt, **dadurch gekennzeichnet, dass** zwecks Biegens der einzelnen Zacken des Diagonalgurtdrahtes (3 bzw. 3') der auf- und abbewegbare Biegedorn (11) entlang einer etwa kreisförmigen Bahn, die in einer durch den jeweiligen Diagonaldraht (3 bzw. 3') verlaufenden vertikalen Ebene liegt, und zusätzlich entlang des Radius der Kreisbahn bewegbar ist, so dass die Zacken der Diagonalgurte (3, 3') wahlweise gleichschenkelig oder mit verschieden langen und verschieden geneigten Schenkeln (31, 32) ausgebildet werden können, was dadurch bewirkt wird, dass der auf- und abbewegbare Biegedorn (11) an einem Ende eines Schwenkarmes (20) befestigt ist, an dessen anderem Ende eine Rolle (23) angreift, deren Welle (24) an ihren beiden Enden je am Ende eines ersten (25) von zwei parallelen Lenkern (25, 25') gelagert ist, wobei das andere Ende des einen Lenkers (25) seitlich an einem drehantreibbaren ersten Zahnrad (26) fest ist, deren drehantreibbare Welle (27) achsgleich mit dem zweiten am Höhenniveau des zugeführten Diagonaldrahtes (3 bzw. 3') ständig verbleibenden, feststehenden Biegedorn (10) ist, wobei die beiden Lenker (25, 25') mitsamt der Rolle (23) und dem an dieser anliegenden, den auf- und abbewegbaren Biegedorn (11) tragenden Schwenkarm (20) durch das Drehen des Zahnrades (26) schwenkbar sind, und wobei durch Drehen einer weiteren drehantreibbaren Welle (27'), die ebenso achsgleich ist mit dem zweiten am Höhenniveau des zugeführten Diagonaldrahtes (3 bzw. 3') ständig verbleibenden, feststehenden Biegedorn (10), die beiden Lenker (25, 25') mitsamt der Welle (24) und einem zweiten Zahnrad (28), das mit dem ersten, angetriebenen Zahnrad (26) kämmt und am Ende der Welle (24) gelagert ist, welches auch das hintere Ende des ersten (25) der beiden parallelen Lenker (25, 25') trägt, schwenkbar sind, wodurch die am auf- und abbewegbaren Biegedorn (11) angreifende wirksame Länge des Schwenkarmes (20) verstellbar ist, so dass der bewegbare Biegedorn (11) entlang einer etwa kreisförmigen Bahn, die in einer durch den jeweiligen Diagonaldraht (3, 3') verlaufenden vertikalen Ebene liegt, und zusätzlich entlang des Radius der kreisförmigen Bahn bewegbar ist.

2. Biegeeinrichtung nach Anspruch 1, **dadurch gekennzeichnet, dass** der am Höhenniveau des zugeführten Diagonaldrahtes (3 bzw. 3') verbleibende zweite Biegedorn (10) feststeht und der erste Biegedorn (9) am bewegten Diagonaldraht (3 bzw. 3') festklemmbar und mit diesem bis zur gewünschten Biegestelle mitlaufbar ausgeführt ist.

3. Anlage zum kontinuierlichen Herstellen eines Gitterträgers, wobei der Gitterträger aus zwei Untergurtdrähten (1, 1') und einem Obergurtdraht (2), sowie aus je einem zwischen dem Obergurt (2) und jedem der beiden Untergurte (1) zickzackförmig hin- und herverlaufenden Diagonalgurtdraht (3 bzw. 3') zusammengeschweißt ist und die Untergurte (1, 1') und der Obergurt (2) im Querschnitt des Gitterträgers an den Ecken eines Dreiecks liegen, an dessen Spitze sich der Obergurt (2) befindet, bei welcher Anlage alle fünf Gurtdrähte (1, 1', 2, 3, 3') ausgehend von einer Mehrzahl von Drahteinfädel- und Drahtwechseleinrichtungen (4) einer Vorschubeinrichtung (6, 6', 6") und von dort parallel in der Produktionsrichtung (7) einer Schweiß- und Biegemaschine zuführbar sind, in welcher zuerst für das Biegen der beiden Diagonalgurtdrähte (3, 3') eine Biegeeinrichtung (8) vorgesehen ist, und wobei die Vorschubeinrichtung für den Obergurtdraht (2) höhenverstellbar (6) ist, so dass die Diagonalgurte (3, 3') wahlweise mit verschieden hohen Zacken zum Herstellen eines Gitterträgers mit verschiedenen Höhen formbar sind, und wobei die Schweiß- und Biegemaschine Schweißeinrichtungen (14 bzw. 16) zum Verschweißen des Obergurtdrahtes (2) mit den oberen Abwinkelungen (12) der Zacken der Diagonalgurtdrähte (3, 3') sowie zum Verschweißen der Untergurtdrähte (1, 1') mit den unteren Abwinkelungen (13) der Zacken der Diagonalgurtdrähte (3, 3') und eine am Obergurt (2) angreifende Greif- und Transporteinrichtung (15) aufweist, **gekennzeichnet durch** eine für jeden der Gurtdrähte (1, 1', 2, 3, 3') vorhandene, bereitstehende Mehrzahl von Drahteinfädel- und Drahtwechseleinrichtungen (4) für Drähte gleicher oder verschiedener Dicke, Qualität und/oder Oberfläche, welche Drahteinfädel- und Drahtwechseleinrichtungen (4) jeweils in die Richtung des in der Vorschubeinrichtung (6) befindlichen Drahtes bringbar und in ihrer Laufrichtung umkehrbar sind, sowie eine für jeden der Gurtdrähte (1, 1', 2, 3, 3') eingangsseitig vorhandene Schere (5), die unabhängig oder gemeinsam mit den anderen Scheren (5) betätigbar ist, wobei die Schere (5) für den Obergurtdraht (2) gemeinsam mit dessen Vorschubeinrichtung (6) höhenverstellbar ist, wobei die Biegeeinrichtung (8) nach Anspruch 1 oder 2 ausgeführt ist.

## Claims

1. A bending device for a system for the continuous production of a lattice, in which a diagonal chord wire (3 or 3') running to and fro in a zigzag shape in the lattice can be produced in a production direction, having three bending mandrels (9-11) arranged transversely to the production direction, two of which bending mandrels (9, 10) being located at a variable distance from one another and constantly at the height level of the supplied diagonal chord wire (3 or 3 '), and the third bending mandrel (11) being located between the two other bending mandrels (9, 10) and being movable up and down from an initial position along the diagonal wire (3 or 3') and actively effecting the bending with an upper return height which can be set, **characterised in that,** for the purpose of bending the individual points of the diagonal chord wire (3 or 3'), the bending mandrel (11) which can be moved up and down is movable along an approximately circular path, which lies in a vertical plane running through the respective diagonal wire (3 or 3'), and additionally along the radius of the circular path, so that the points of the diagonal chords (3, 3') can be formed either with identical sides or with sides (31, 32) having different lengths and inclinations, which is effected **in that** the bending mandrel (11) which can be moved up and down is fastened to one end of a pivot arm (20), on the other end of which a roller (23) acts, the shaft (24) of which is mounted at both ends on the end of a first (25) of two parallel control arms (25, 25') in each case, wherein the other end of the one control arm (25) is fixed laterally on a rotationally drivable first gearwheel (26), the rotationally drivable shaft (27) of which is coaxial with the second, stationary bending mandrel (10) which remains constantly at the height level of the supplied diagonal wire (3 or 3'), wherein the two control arms (25, 25'), together with the roller (23) and the pivot arm (20) abutting thereon and supporting the bending mandrel (11) which can be moved up and down, are pivotable by means of the rotation of the gearwheel (26), and wherein, by rotating a further rotationally drivable shaft (27'), which is likewise coaxial with the second, stationary bending mandrel (10) which remains constantly at the height level of the supplied diagonal wire (3 or 3'), the two control arms (25, 25'), together with the shaft (24) and a second gearwheel (28), which meshes with the first, driven gearwheel (26) and is mounted at the end of the shaft (24), which also supports the rear end of the first (25) of the two parallel control arms (25, 25'), are pivotable, as a result of which the effective length of the pivot arm (20) acting on the bending mandrel (11) which can be moved up and down is adjustable, so that the movable bending mandrel (11) is movable along an approximately circular path, which lies in a vertical plane running through the respective diagonal wire (3, 3'), and additionally along the radius of the circular path.

2. The bending device according to Claim 1, **characterised in that** the econd bending mandrel (10) remaining at the height level of the supplied diagonal wire (3 or 3') is stationary, and the first bending mandrel (9) can be clamped on the moving diagonal wire (3 or 3') and can move together with the latter as far as the desired bending location.

3. A system for the continuous production of a lattice, wherein the lattice is welded together from two lower chord wires (1, 1') and an upper chord wire (2) and from a diagonal chord wire (3 or 3') running to and fro in a zigzag shape between the upper chord (2) and each of the two lower chords (1), and the lower chords (1, 1') and the upper chord (2) lie at the corners of a triangle in the cross-section of the lattice, at the apex of which triangle the upper chord (2) is located, in which system all five chord wires (1, 1', 2, 3, 3') can be supplied from a plurality of wire threading and wire changing devices (4) to a feed device (6, 6', 6") and from there in parallel in a production direction (7) to a welding and bending machine, in which a bending device (8) for bending the two diagonal chord wires (3, 3') is provided first, and wherein the feed device for the upper chord wire (2) is height-adjustable (6), so that the diagonal chords (3, 3') can optionally be formed with points of different heights to produce a lattice with different heights, and wherein the welding and bending machine has welding devices (14 or 16) for welding the upper chord wire (2) to the upper angled portions (12) of the points of the diagonal chord wires (3, 3') and for welding the lower chord wires (1, 1') to the lower angled portions (13) of the points of the diagonal chord wires (3, 3'), and a gripping and transporting device (15) which acts on the upper chord (2), **characterised by** an available plurality of wire threading and wire changing devices (4) present for each of the chord wires (1, 1', 2, 3, 3'), for wires of the same or different thickness, quality and/or surface, which wire threading and wire changing devices (4) can each be brought towards the wire located in the feed device (6) and reversed in their travelling direction, and shears (5) which are present on one side for each of the chord wires (1, 1', 2, 3, 3') and can be operated independently or jointly with the other shears (5), wherein the shears (5) for the upper chord wire (2) are height-adjustable together with the feed device (6) thereof, wherein the bending device (8) is designed according to Claim 1 or 2.

## Revendications

1. Dispositif de cintrage dévolu à une installation de fabrication en continu d'un support en treillis, dans lequel un fil métallique diagonal de membrure (3, respectivement 3'), effectuant un mouvement alternatif en zigzag dans ledit support en treillis, peut être fabriqué dans une direction de production, comprenant trois mandrins de cintrage (9-11) agencés transversalement par rapport à ladite direction de production, au sein desquels deux mandrins de cintrage (9, 10) sont espacés l'un de l'autre d'une distance variable et se trouvent, en permanence, au niveau de la hauteur du fil métallique diagonal de membrure (3, respectivement 3') fourni, et le troisième mandrin de cintrage (11) est interposé entre les deux autres mandrins de cintrage (9, 10), est doué de mobilité vers le haut et vers le bas le long dudit fil métallique diagonal (3, respectivement 3'), à partir d'une position initiale, et provoque activement le cintrage avec hauteur supérieure d'inversion réglable, **caractérisé par le fait que**, dans l'objectif de cintrer les dents individuelles du fil métallique diagonal de membrure (3, respectivement 3'), le mandrin de cintrage (11), doué de mobilité vers le haut et vers le bas, peut être mû le long d'une trajectoire sensiblement circulaire située dans un plan vertical passant par le fil métallique diagonal (3, respectivement 3') considéré, et additionnellement le long du rayon de ladite trajectoire circulaire, de telle sorte que les dents des membrures diagonales (3, 3') puissent être sélectivement réalisées avec profil isocèle, ou avec des branches (31, 32) de longueurs différentes et d'inclinaisons différentes, ce qui tient au fait que ledit mandrin de cintrage (11), doué de mobilité vers le haut et vers le bas, est fixé à une extrémité d'un bras pivotant (20) avec l'autre extrémité duquel vient en prise un galet (23) dont l'arbre (24) est monté à chaque fois, au niveau de ses deux extrémités, à l'extrémité d'une première biellette (25) au sein de deux biellettes parallèles (25, 25'), l'autre extrémité de l'une (25) desdites biellettes étant bloquée latéralement sur une première roue dentée (26) qui peut être entraînée en rotation et dont l'arbre (27), pouvant être entraîné en rotation, est coaxial au deuxième mandrin de cintrage (10) occupant une position fixe et demeurant, en permanence, au niveau de la hauteur du fil métallique diagonal (3, respectivement 3') fourni, sachant que les deux biellettes (25, 25') peuvent être animées de pivotements, suite à la rotation de la roue dentée (26), conjointement au galet (23) et au bras pivotant (20) qui est en applique contre ce dernier et porte le mandrin de cintrage (11) doué de mobilité vers le haut et vers le bas, et sachant que, sous l'effet de la rotation d'un arbre supplémentaire (27') pouvant être entraîné en rotation, pareillement coaxial audit deuxième mandrin de cintrage (10) fixe, demeurant en permanence au niveau de la hauteur du fil métallique diagonal (3, respectivement 3') fourni, lesdites deux biellettes (25, 25') peuvent être animées de pivotements conjointement à l'arbre (24) et à une seconde roue dentée (28) qui engrène dans la première roue dentée (26) entraînée et est montée à l'extrémité dudit arbre (24), laquelle porte également l'extrémité postérieure de la première biellette (25) au sein des deux biellettes parallèles (25, 25'), si bien que la longueur opérante dudit bras pivotant (20), agissant sur le mandrin de cintrage (11) doué de mobilité vers le haut et vers le bas, peut être ajustée de façon telle que ledit mandrin de cintrage (11) mobile puisse être mû le long d'une trajectoire sensiblement circulaire située dans un plan vertical passant par le fil métallique diagonal (3, respectivement 3') considéré, et additionnellement le long du rayon de ladite trajectoire circulaire.

2. Dispositif de cintrage selon la revendication 1, **caractérisé par le fait que** le deuxième mandrin de cintrage (10), demeurant au niveau de la hauteur du fil métallique diagonal (3, respectivement 3') fourni, occupe une position fixe, et le premier mandrin de cintrage (9) est conçu pour pouvoir être bloqué à demeure sur le fil métallique diagonal (3, respectivement 3') mis en mouvement, et pour pouvoir accompagner le défilement de ce dernier jusqu'à la zone de cintrage souhaitée.

3. Installation dévolue à la fabrication en continu d'un support en treillis, ledit support en treillis étant un assemblage soudé constitué de deux fils métalliques inférieurs (1, 1') de membrure et d'un fil métallique supérieur (2) de membrure, ainsi que d'un fil métallique diagonal de membrure (3, respectivement 3') qui effectue, à chaque fois, un mouvement alternatif en zigzag entre la membrure supérieure (2) et chacune des deux membrures inférieures (1), les membrures inférieures (1, 1') et la membrure supérieure (2) étant situées, en coupe transversale dudit support en treillis, au niveau des coins d'un triangle à la pointe duquel ladite membrure supérieure (2) se trouve, installation dans laquelle l'intégralité des cinq fils métalliques de membrure (1, 1', 2, 3, 3') peut être délivrée, en provenance d'une pluralité de dispositifs (4) d'engagement de fils métalliques et de changement de fils métalliques, à un dispositif d'avance (6, 6', 6") et, parallèlement à partir de ce dernier dans la direction de production (7), à une machine de soudage et de cintrage dans laquelle un dispositif de cintrage (8) est tout d'abord prévu pour cintrer les deux fils métalliques diagonaux de membrure (3, 3'), sachant que le dispositif d'avance dédié au fil métallique supérieur (2) de membrure est réglable en hauteur (6), de telle sorte que les membrures diagonales (3, 3') puissent être sélectivement dotées de dents différemment hautes, en vue de fabriquer un support en treillis de hauteurs différentes, et sachant que ladite machine de soudage et de cintrage est équipée de dispositifs de soudage (14, respectivement 16) conçus pour souder le fil métallique supérieur (2) de membrure aux coudes supérieurs (12) des dents des fils métalliques diagonaux de membrure (3, 3'), ainsi que pour souder les fils métalliques inférieurs (1, 1') de membrure aux coudes inférieurs (13) desdites dents desdits fils métalliques diagonaux de membrure (3, 3'), et d'un dispositif (15) de préhension et de transport qui agit sur la membrure supérieure (2), **caractérisée par** une pluralité de dispositifs (4) d'engagement de fils métalliques et de changement de fils métalliques, présente et tenue en attente pour chacun des fils métalliques de membrure (1, 1', 2, 3, 3'), destinée à des fils métalliques d'épaisseurs, de qualités et/ou de surfaces identiques ou différentes, lesquels dispositifs (4) d'engagement de fils métalliques et de changement de fils métalliques peuvent être respectivement présentés dans la direction du fil métallique situé dans le dispositif d'avance (6), et peuvent inverser leur direction de défilement ; ainsi que par une cisaille (5) qui est présente, côté entrée, pour chacun desdits fils métalliques de membrure (1, 1', 2, 3, 3') et qui peut être actionnée indépendamment ou en commun avec les autres cisailles (5), sachant que la cisaille (5), dédiée au fil métallique supérieur (2) de membrure, peut être réglée en hauteur conjointement au dispositif d'avance (6) de celui-ci, le dispositif de cintrage (8) étant réalisé en conformité avec la revendication 1 ou 2.
